# EUROPÄISCHE PATENTSCHRIFT

(11) **EP 1 409 767 B1**
(45) Veröffentlichungstag und Bekanntmachung des Hinweises auf die Patenterteilung: **02.12.2009**
(21) Anmeldenummer: 00969410.0
(22) Anmeldetag: 04.10.2000
(51) Int. Cl.: C25B 1/28

(54) **ELEKTROCHEMISCHE HERSTELLUNG VON PEROXO-DISCHWEFELSÄURE UNTER EINSATZ VON DIAMANTBESCHICHTETEN ELEKTRODEN**
ELECTROCHEMICAL PRODUCTION OF PEROXOPYROSULPHURIC ACID USING DIAMOND COATED ELECTRODES
PREPARATION PAR ELECTROCHIMIE D'ACIDE PEROXO-PYROSULFURIQUE A L'AIDE D'ELECTRODES DIAMANTEES

(30) Priorität: 06.10.1999 DE 19948184
(43) Veröffentlichungstag der Anmeldung: 21.04.2004
(73) Patentinhaber: Fraunhofer-Gesellschaft zur Förderung der angewandten Forschung e.V., 80686 München (DE); Adamant Technologies SA, 2300 La Chaux-de-Fonds (CH)
(72) Erfinder: COMNINELLIS, Christos, CH-1015 Lausanne (CH); MICHAUD, Pierre-A., CH-1880 Bex (CH); HÄNNI, Werner, CH-2007 Neuchâtel (CH); PERRET, André, CH-2007 Neuchâtel (CH); FRYDA, Matthias, D 25524 Itzehoe (DE)
(74) Vertreter: Einsel, Martin
(86) Internationale Anmeldenummer: PCT/EP2000/009712
(87) Internationale Veröffentlichungsnummer: WO 2001/025508

(56) Entgegenhaltungen:
- US-A- 4 802 959
- CHEMICAL ABSTRACTS, vol. 126, no. 24, 16. Juni 1997 (1997-06-16) Columbus, Ohio, US; abstract no. 322348, XP002158203 & KATSUKI, NOBUYUKI: "Electrolysis by using diamond thin film electrodes" JAPANESE JOURNAL OF APPLIED PHYSICS, PART 2, Bd. 36, Nr. 3A, 1997, Seiten 260-263,
- P.A. MICHAUD: "Preparation of peroxodisulfuric acid using boron-doped diamond thin film electrodes" ELECTROCHEMICAL AND SOLID-STATE LETTERS, Bd. 3, Nr. 2, 15. Dezember 1999 (1999-12-15), Seiten 77-79, XP002158202
- BECK F ET AL: "Boron doped diamond/titanium composite electrodes for electrochemical gas generation from aqueous electrolytes" ELECTROCHIMICA ACTA, Bd. 44, Nr. 2-3, 15. September 1998 (1998-09-15), Seiten 525-532, XP004137778

## Beschreibung

Die vorliegende Erfindung betrifft die elektrochemische Herstellung von Peroxo-dischwefelsäure unter Einsatz von diamantbeschichteten Elektroden.

Mit einem Normalpotential (E₀) von 2,01 V zählt Peroxo-dischwefelsäure (H₂S₂O₈) zu den stärksten bekannten Oxidationsmitteln, die auf den unterschiedlichsten Gebieten zum Einsatz kommt. Zu den wichtigsten Anwendungsgebieten der Peroxo-dischwefelsäure gehören Ätzprozesse in der Elektronikindustrie und die Herstellung bestimmter Kunststoffe wie zum Beispiel der Einsatz bei der Polymerisation von Acrylnitril.

Weitere Anwendung findet Peroxo-dischwefelsäure in der Abwasserbehandlung, Oxidation von Farbstoffen und dem Bleichen von Fasern. Daneben ist die Peroxo-dischwefelsäure ein wichtiges Zwischenprodukt für die elektrochemische Herstellung von Wasserstoffperoxid.

Der Mechanismus der Bildung von Peroxo-dischwefelsäure durch anodische Oxidation von Schwefelsäure ist komplex. Es wird angenommen, dass er die Bildung von Hydroxylradikalen beinhaltet. Gemäß diesem Mechanismus wird zunächst Wasser an der Anode unter Ausbildung von adsorbierten Hydroxylradikalen entladen (1). Diese Hydroxylradikale, die an der Diamantoberfläche adsorbiert vorliegen, reagieren mit den in dem Elektrolyten enthaltenen Hydrogensulfationen (2), die in einem anschließenden Dimerisierungsschritt die eigentliche Peroxo-dischwefelsäure ausbilden (3).

H₂O → OH* + H⁺ + e⁻ (1)

HSO₄⁻ → HSO₄* + e⁻ (2)

(2 HSO₄* → H₂S₂O₈). (3).

Hierbei sind hohe Konzentrationen an Schwefelsäure und hohe Stromdichten erforderlich, weil bei verdünnten Lösungen und kleinen Stromdichten infolge der geringen Konzentration entladener Sulfationen letztere nicht miteinander (3), sondern mit dem Wasser unter Bildung von Sauerstoff reagieren:

SO₄ + H₂O → H₂SO₄ + 1/2 O₂ (4)

Als Nebenprodukte können zudem Sauerstoff durch Zersetzung von Wasser, Ozon, Peroxomonoschwefelsäure und Wasserstoffperoxid entsprechend der folgenden Gleichungen gebildet werden:

H₂S₂O₈ + H₂O → H₂SO₅ + H₂SO₄ (5)

H₂SO₆+ H₂O → H₂SO₄ + H₂O₂ (6).

Die Effektivität der elektrochemischen Peroxo-dischwefelsäureherstellung hängt wesentlich von dem verwendeten Elektrodenmaterial ab, an das aufgrund der vorherrschenden oxidativen und korrosiven Rahmenbedingungen hohe Anforderungen gestellt werden.

So muss das Elektrodenmaterial korrosionsbeständig und stabil gegen anodische Auflösung sein.

Zudem erfolgt die Peroxo-dischwefelsäurebildung in einem Potentialbereich, in dem bereits Wasser unter Sauerstofferzeugung zersetzt wird. Um die konkurrierende Sauerstofferzeugung zu unterdrücken, muss das Elektrodenmaterial daher für diese Reaktion eine hohe Überspannung aufweisen.

Derzeit werden für die großtechnische elektrochemische Peroxo-dischwefelsäureerzeugung ebene großflächige Platinelektroden bei hohen Schwefelsäurekonzentrationen und hohen Stromdichten eingesetzt. Diese Platinanoden werden jedoch im Verlauf der Reaktion allmählich aufgelöst, so dass die entstandenen Korrosionsprodukte aufwendig zyklisch entfernt werden müssen.

Alternativ zu Platinelektroden schlägt die US-A-4,802,959 den Einsatz von sogenannten "Glassy Carbon" Elektroden vor, bei denen stabilisierende Additive in Form von Fluoriden zwingend eingesetzt werden.

Zur Erzielung einer zufriedenstellenden Ausbeute muss zudem eine hochkonzentrierte Schwefelsäurelösung mit 7,5 Mol als Elektrolyt eingesetzt werden. Derart hochkonzentrierte Schwefelsäurelösungen können jedoch aufgrund der oxidativen und korrosiven Eigenschaften nunmehr in speziellen Vorrichtungen gehandhabt werden und erfordern daher einen hohen apparativen Aufwand.

Aufgrund des notwendigen apparativen Aufwandes wird Peroxo-dischwefelsäure in eigens dafür ausgerichteten Betrieben hergestellt und muss von dort bezogen werden. Es wäre jedoch wünschenswert, Peroxo-dischwefelsäure direkt vor Ort, dass heißt am Einsatzort, je nach Bedarf herstellen zu können, da Peroxo-dischwefelsäure aufgrund ihrer äußerst reaktiven Eigenschaften schlecht zu lagern ist und zudem freie Peroxo-dischwefelsäure in wässriger Lösung rascher Hydrolyse unterliegt.

In jüngster Zeit rückten aufgrund ihrer hohen chemischen Stabilität diamantbeschichtete Elektroden für die Anwendung in elektrochemischen Prozessen zunehmend in den Blickpunkt des Interesses.

Derartige Elektroden, bei denen eine bor- oder sticksotffdotierte Diamantschicht auf ein geeignetes Trägermaterial aufgebracht ist, lassen sich prinzipiell mittels der bekannten CVD (Chemical Vapour Deposition) Technik erhalten.

Beispielsweise wird in der EP 0 714 997 B1 die Verwendung einer Elektrode aus einem metallhaltigen Substrat, insbesondere Titan, auf das eine bordotierte Diamantschicht aufgebracht worden ist, für die Oxidation von verbrauchten fotographischen Bädern und in der Elektronik oder Optoelektronik beschrieben.

Es hat sich jedoch gezeigt, dass die Haftfestigkeit von Diamantschichten auf metallhaltigen Trägermaterialien wie Titan nur ungenügend ist.

Zur Verbesserung der Haftfähigkeit wird daher in der EP 0 730 043 A1 eine Zwischenschicht zwischen dem Trägermaterial und der Diamantschicht vorgesehen, die aus den Zersetzungsprodukten eines Metallocens, vorzugsweise Biscyclopentadienyltitandichlorid, besteht.

Die Herstellung von diamantbeschichteten Elektroden mit Silicium als Trägermaterial für kleine Fläche von maximal 1 cm² ist zum Beispiel von G.M. Swain in: Adv. Mater. 6 (1994) Seite 388 beschrieben.

In einer Reihe von Arbeiten wird zudem von einem sehr großen Potentialbereich für Diamantelektroden berichtet, in dem keine Wasserzersetzung und damit Sauerstofferzeugung auftritt (H.B. Martin, A. Argoitia, U. Landau, A.B. Anderson, J.C. Angus: J. Electrochem. Soc. 143 (1996) L133; F. Beck, H. Krohn, W. Kaiser, M. Fryda, C. P. Klages, L. Schäfer: Electrochimica Acta 44 (1998) 525).

Jedoch tritt auch dort in den für die elektrochemische Peroxo-dischwefelsäureherstellung interessanten Potentialbereichen eine deutliche Sauerstoffentwicklung auf, so dass nicht von einer prinzipiellen Eignung dieser Elektroden für eine Peroxo-dischwefelsäureherstellung - speziell auch bei niedrigen Schwefelsäurekonzentrationen - in großen, wirtschaftlich sinnvollen Ausbeuten ausgegangen werden konnte.

Es wird auch berichtet, dass mit Diamantmikroelektroden mit Silicium als Träger Ozon erhalten werden kann (A. Perret, W. Haenni, P. Niedermann, N. Skinner, Ch. Comninellis, D. Gandini: Electrochemical Society Proceedings Volume 97-32 (1997) 275).

Die vorstehend beschriebenen diamantbeschichteten Elektroden weisen generell den Nachteil auf, dass entweder die Diamantschicht nur auf kleinen Flächen abgeschieden werden kann (G.M. Swain a.a.O.) oder wie in der EP 0 730 043 A1 beschrieben, elektrochemisch stabile Elektroden mit ausreichend festhaftender Diamantschicht nur unter Verwendung einer speziell aufgebrachten Zwischenschicht erhalten werden können.

Die Verwendung von Elektroden, die eine dünne Beschichtung aus dotiertem Diamant aufweisen, zur Herstellung von Ozon wird bereits von Katsukiet al. (Jpn J. Appl-Phys. Vol. 36 (1997) pp. L260-L263) beschrieben.

Es war Aufgabe der vorliegenden Erfindung, ein Verfahren zur elektrochemischen Herstellung von Peroxo-dischwefelsiure und Peroxodisulfaten zur Verfügung zu stellen, mit dem Peroxo-dischwefelsäure beziehungsweise das Peroxodisulfat in großtechnischem Maßstab auch bei niedrigen Schwefelsäurekonzentrationen in wirtschaftlich sinnvollen Ausbeuten erhalten werden kann.

Die erfindungsgemäße Aufgabe wird durch ein Verfahren nach Anspruch 1 gelöst.

Überraschenderweise wurde erfindungsgemäß gefunden, dass entgegen den Erwartungen mit dotiertem Diamant beschichtete Elektroden ausgezeichnet zur elekbochemischen Herstellung von Peroxo-dischwefelsäure beziehungsweise Peroxodisulfaten geeignet sind.

Nachstehend wird der Begriff "Peroxo-dischwefelsaure" zusammenfassend für die hergestellten Verbindungen Peroxo-dischwefelsäure und Peroxodisulfate verwendet.

Insbesondere können bei Verwendung derartiger Elektroden auch bei niedrigen Schwefelsäurekonzentrationen noch ausreichend hohe Ausbeuten an Peroxo-dischwefelsäure erhalten werden. Diese Erkenntnis ist vollkommen gegenläufig zur herrschenden Auffassung, wonach eine hohe Sulfationenkonzentration zur Erzielung hoher Ausbeuten und Vermeidung von Nebenreaktionen wesentlich ist.

Nachstehend werden die mit dotiertem Diamant beschichteten Elektroden abkürzend auch als "dotierte Diamantelektroden" bezeichnet.

Die Erfindung wird nachstehend unter Bezugnahme auf die Figuren im Detail erläutert. Es zeigen
- **Figur 1**: schematisch den Aufbau einer erfindungsgemäß bevorzugten Ausführungsform einer dotierten Diamantelektrode,
- **Figur 2**: ein Diagramm, in dem die Abhängigkeit der Effektivität der erfindungsgemäß eingesetzten dotierten Diamantelektroden von der Schwefelsäurekonzentration und der Stromdichte dargestellt ist,
- **Figur 3**: ein Cyclovoltagramm einer erfindungsgemäß bevorzugt verwendeten Elektrode, die keiner vollständigen oxidativen Vorbehandlung unterzogen worden ist,
- **Figur 4**: schematisch die gemäß dem Beispiel verwendete elektrolytische Zelle, und
- **Figur 5**: ein weiteres Diagramm mit der H₂S₂O₈-Konzentration in Abhängigkeit von der Stromdichte.

Bei Verwendung von dotierten Diamantelektroden werden bereits bei so niedrigen Schwefelsäurekonzentrationen von lediglich 0,1 Mol zufriedenstellende Ausbeuten erzielt.

Für das erfindungsgemäße Verfahren wird die Konzentration der Schwefelsäurelösung bevorzugt in einem Bereich von 0,1 Mol, insbesondere 1 Mol, bis 7,5 Mol eingestellt. Ist die Konzentration geringer als 0,1 Mol, werden die Ausbeuten unwirtschaftlich. Zwar eignen sich die erfindungsgemäß verwendeten dotierten Diamantelektroden aufgrund ihrer hohen Stabilität und elektrochemischen Eigenschaften prinzipiell für den Einsatz in hochkontentrierten Schwefelsäurelösungen, jedoch lässt stich eine Schwefelsäurelösung mit mehr als 7,5 Mol technisch nur noch schwer handhaben.

Eine für das erfindungsgemäße Verfahren geeignete Stromdichte liegt in einem Bereich von 10 mA/cm² bis 5000 mA/cm², insbesondere 100 mA/cm² bis 1000 mA/cm², vorzugsweise 100 mA/cm² bis 400 mA/cm².

Generell ist festzustellen, dass die Effektivität mit zunehmender Konzentration der Schwefelsäurelösung und steigender Stromdichte steigt. Die Abhängigkeit der Effektivität von der Schwefelsäurelösungskonzentration und der Stromdichte ist in Figur 2 dargestellt. In Figur 2 ist nach rechts die Ladung in Ah/dm³ und nach oben der Anteil der theoretisch möglichen Umsetzung in Prozent aufgetragen. Jeweils sechs Messwerte sind für drei Messreihen eingetragen. Kreise zeigen Messungen mit 0,1 m H₂SO₄ bei 30 mA/cm², Karos zeigen Messungen mit 7,5 m H₂SO₄ bei 30 mA/cm² und Dreiecke stellen Messungen mit 7,5 m H₂SO₄ bei 200 mA/cm² dar.

So wird mit dem erfindungsgemäßen Verfahren unter Einsatz von dotierten Diamantelektroden mit einer H₂SO₄-Konzentration von 1 Mol und einer Stromdichte von lediglich 30 mA/cm² eine Effektivität von 47 % erzielt, die bei Erhöhung der Konzentration auf 7,5 Mol und der Stromdichte auf 200 mA/cm² auf bis zu 75 % gesteigert werden kann.

Für das erfindungsgemäße Verfahren können die eingesetzten Diamantelektroden beliebig ausgebildet sein. Es können Platten-, Streckmetall-, Gitter- oder Netzelektroden Anwendung finden. Für großtechnische Anlagen besonders geeignet ist eine sogenannte Streckmetallform. Dadurch kommen vorteilhafte Eigenschaften zur Geltung, wie guter Elektrolytaustausch, kostensparende Verwendung teurer Grundmetalle sowie eine weitgehend homogene Stromabgabe durch homogen verteilte bevorzugte Stellen für die Anodenreaktion wie Spitzen und Kanten. Darüber hinaus lässt sich diese Form besonders zuverlässig beschichten. Diese Elektrodenform ist besonders auch für Elektrolytlösungen mit geringer H₂SO₄-Konzentration geeignet.

Als Plattenelektroden können gesinterte Plattenelektroden eingesetzt werden, die porös oder dicht sein können.

Gemäß einer besonderen Ausführungsform können auch sogenannte dreidimensionale Elektroden wie Kugelelektroden eingesetzt werden. Kugelelektroden können aus einer Vielzahl von beschichteten kugelförmigen Elektroden gebildet sein, die in der Art eines Wirbelbettes von dem Elektrolyten durchströmt werden.

Auch der Zelltyp unterliegt keinen besonderen Beschränkungen. Es können monopolare oder bipolare Zellen mit oder ohne Abtrennung beziehungsweise Unterteilung der Elektrodenräume durch zum Beispiel ionenselektive Membranen verwendet werden.

Eine Abtrennung der Elektrodenräume durch zum Beispiel ionenselektive Membranen ist jedoch zur Verminderung einer kathodischen Reaktion der gebildeten Peroxo-dischwefelsäure empfehlenswert. Durch die Maßnahme lassen sich die Ausbeuten noch weiter verbessern.

Für das erfindungsgemäße Verfahren besonders geeignet sind dotierte Diamantelektroden wie sie in den nachveröffenttichten Druckschriften DE 198 42 396 A1 und EP 0 994 074 A2 der Anmelderin beschrieben sind, auf die hier ausdrücklich bezug genommen wird.

Mit den dort beschriebenen Maßnahmen für das bekannte Gasphasenabscheideverfahren (CVD) können genügend große, auch komplex geformte Elektrodenträgermaterialien (nachstehend Grundkörper" bezeichnet) mit durchgehenden, gut haftbaren Diamantschichten beschichtet werden.

So ist mit diesem Verfahren die homogene Beschichtung von ausreichend großen Flächen bis zu einigen 1000 cm² Größe möglich.

Es hat sich gezeigt, dass mit dem dort beschriebenen Verfahren elektrisch leitende Diamantschichten mit einem spezifischen Widerstand in einer Größenordnung zwischen 0,005 bis 10 Ωcm direkt auf einem metallischen, graphitischen oder keramischen Grundkörper elektrochemisch stabil abgeschieden worden können.

Beispiele für geeignete metallische Grundkörper sind Niob, Tantal, Titan und Zirkon, wobei Tantal besonders bevorzugt ist. Beispiele für geeignete keramische Grundkörper sind Silicium, Siliciumkarbide wie siliciumfiltriertes SiSiC oder SiC, und Siliciumnitrid, die eine ausreichende Leitfähigkeit aufweisen.

Vorzugsweise wird für den Grundkörper ein sich selbst passivierendes Material, insbesondere ein sich selbst passivierendes Metall, verwendet, wodurch eine Beeinträchtigung oder Beschädigung der Elektrode bzw. des Grundkörpers aufgrund von Elektrolytlösung, die durch bei der Gasphasenabscheidung möglicherweise entstehende Poren oder Risse in der abgeschiedenen Schicht in das Elektrodeninnere eindringen könnte. Beispiele für sich selbst passivierende Metalle sind die vorstehend genannten Elemente Titan, Niob, Tantal oder Zirkon sowie Legierungen aus diesen Materialien oder auch anderen selbst passivierenden Metallen. Aus Kostengründen ist jedoch Titan die erste Wahl.

Erfindungsgemäß bevorzugt kann die Diamantschicht mit Bor, Stickstoff, Phosphor oder Schwefel dotiert sein, wobei Bor und Stickstoff besonders bevorzugt sind. Der Gehalt an Bor kann dabei zwischen 0,05 ppm beziehungsweise 10 ppm und 10000 ppm, bevorzugt zwischen 0,05 ppm und 100 ppm, der an Stickstoff zwischen 5 ppm und 100 ppm liegen.

Die in den oben genannten nachveröffentlichten Druckschriften DE 198 42 396 A1 und EP 0 994 074 A2 beschriebenen Diamantelektroden zeichnen sich durch eine besonders hohe Haftung der Diamantschicht auf dem Grundkörper aus. Es wird angenommen, dass die ausgezeichnete Haftung durch die prozessgesteuerte Bildung einer Metallkarbidschicht am sogenannten Interface, dem Übergangsbereich zwischen dem Grundkörper und der Schicht aus Diamant, bewirkt wird, wodurch sich eine deutlich verbesserte mechanische Stabilität ergibt.

Erfindungsgemäß wurde zudem festgestellt, dass eine Haftverbesserung auch durch eine Carbonitridschicht am Interface verbessert werden kann, wobei hierbei besonders gute Ergebnisse bei keramischen Grundkörpern beobachtet werden.

In einer besonders bevorzugten Ausführungsform, wie sie in Figur 1 gezeigt ist, kann die Elektrode als Verbundmaterialelektrode ausgebildet sein, wobei der Kern 1 der Elektrode z.B. aus einer Kupfer- oder Aluminiumseele gebildet ist, die sich durch besonders hohe Leitfähigkeit und relativ geringe Kosten auszeichnet. Dieser Kern 1 ist mit einer dichten Hülle 2 aus einem vorzugsweise sich selbst passivierenden Metall, insbesondere Titan, überzogen. Auf dieser Hülle 2 ist dann die elektrisch leitfähige dotierte Diamantschicht 3 abgeschieden.

Der Kern 1 und die Hülle 2 bilden zusammen den Grundkörper 1,2, auf dem die elektrisch leitfähige Diamantschicht 3 abgeschieden ist.

Zwischen der Diamantschicht 2 und dem Oberflächenbereich der Hülle 2, dem Interfacebereich, befindet sich eine karburierte Metallschicht 4, die bei dem vorstehend genannten Beispiel aus Titankarbid besteht.

Nachstehend wird prinzipiell ein Gasphasenabscheideverfahren am Beispiel der sogenannten Hot Filament-CVD-Technik zur Herstellung dieser bevorzugt angewendeten Elektroden beschrieben.

Für die Gasphasenabscheidung einer Diamantschicht auf dem Grundkörper wird allgemein ein Gasgemisch eingesetzt, das eine Kohlenstoffquelle, Wasserstoff und eine Quelle für das Dotierungsmittel enthält, die gemäß dem hier geschilderten Beispiel eine Borquelle ist.

Eine bevorzugte Kohlenstoffquelle ist Methan und eine bevorzugte Borquelle Trimethylborat, wobei diese Verbindungen vorzugsweise im Verhältnis von 1:1 eingesetzt werden. Es kann auch Trimethylbor in einer Menge von 0,05 ppm bis 100 ppm eingesetzt werden.

Über den Boratanteil in der Gasphase kann der Borgehalt der Diamantschicht eingestellt werden.

Für die vorliegende Erfindung beziehen sich die Angaben über den Mengenanteil der einzelnen Komponenten in der Gasphase auf das Volumen.

In der bevorzugten Ausführungsform besteht die Gasphase aus 95 % bis 99,9 %, insbesondere aus 99 %, Wasserstoff (H₂) und 0,1 % bis 5 %, insbesondere aus 0,5 % bis 1 %, Methan (CH₄) sowie aus Trimethylborat mit einem Anteil von etwa 1 ppm bis 1 %, wobei das Verhältnis Trimethyborat: Methan 1:1 nicht überschreitet.

Der Anteil an Kohlenstoffquelle kann je nach Art der verwendeten Kohlenstoffquelle geringer oder höher gewählt werden. Für Methan hat sich ein Anteil von etwa 0,5 % bis 2 % in der Gasphase als besonders vorteilhaft erwiesen. Ist der Anteil geringer, wird die Wachstumsrate unwirtschaftlich, ist der Anteil zu hoch, leidet die Qualität der erhaltenen Schicht.

Zu berücksichtigen ist, dass das als Borquelle verwendete Trimethylborat oder Trimethylbor gleichzeitig eine weitere Kohlenstoffquelle darstellt.

Der Prozessdruck wird auf 5 bis 50 hPa eingestellt, kann jedoch bei Bedarf auch bis zu 300 hPa betragen.

Die Temperatur der verwendeten Heiz- oder Glühdrähte (auch als "Filamente" bezeichnet) beträgt in der Regel 2000 °C bis 2400 °C, wobei sie insbesondere für Elektroden mit keramischen Grundkörper auch bis zu 2800 °C sein kann. Dadurch wird eine hohe Aktivierung der Gasphase für den Beschichtungsprozess erzielt. Substratseitig wird jedoch dafür gesorgt, dass je nach Material Temperaturen von 600 °C bis 950 °C nicht überschritten werden.

Die Einstellung der Substrattemperatur kann durch Anpassung der Filamentdurchmesser, der Filamentabstände und/oder des Filament-Substrat-Abstandes erfolgen. Auch externes Heizen oder Kühlen kann eingesetzt werden.

Der Gehalt an Bor in der Diamantschicht beträgt vorzugsweise zwischen 10 ppm und 10000 ppm, er kann also bis zu 1 % betragen, wobei der Boranteil in der Diamantschicht in der Regel deutlich unter 1 % liegt.

Mit dem beschriebenen Verfahren lassen sich dotierte Diamantschichten mit einer Dicke zwischen 0,5 µm und 50 µm erhalten. Ist der Grundkörper nicht keramisch sind etwas dickere Schichten bevorzugt, zum Beispiel mit einer Dicke von vorzugsweise 2 µm bis 50 µm, wobei jedoch auch geringere Dicken möglich sind.

Die Karburierung an der Grenzschicht (Interface) zwischen Grundkörper 1, 2 und darauf abgeschiedener Diamantschicht 3 kann beispielsweise vorab vor der eigentlichen Abscheidung der Diamantschicht oder alternativ integriert in das Gasphasenabscheideverfahren erfolgen.

Bei der ersten Alternative erfolgt die oberflächliche Karburierung der Grundkörpermetalle, indem sie in diskreten Schritten auf die Prozesstemperatur in Gegenwart von Kohlenwasserstoff und Wasserstoff aufgeheizt werden.

Bei der Beschichtung der Grundkörpermetalle ohne vorherige separate Karburierung gemäß der zweiten Alternative entsteht aufgrund der Anwesenheit von Methan und gegebenenfalls Trimethylborat in der Gasphase aufgrund chemischer Reaktionen ebenfalls Metallkarbid im Interfacebereich, bis durch die gleichzeitig erfolgende Abscheidung von Diamant und dadurch bewirkten Isolierung der vorhandenen Metalloberfläche gegenüber dem Methan und dem Trimethylborat die Metallkarbidbildung beendet wird.

Für die Karburierung ist auch eine Mischform aus beiden Alternativen möglich. Jedoch ist die separate Karburierung besonders bevorzugt, da sie eine gezieltere Steuerung des Prozesses erlaubt.

Soll als Zwischenschicht eine Nitridschicht gebildet werden, wird als Reaktivgas zunächst eine Stickstoffquelle, vorzugsweise Stickstoff als solcher, zugesetzt, der mit der Grundkörperoberfläche, für diesen Fall vorzugsweise ein keramischer Grundkörper, unter Nitridausbildung reagiert.

Für die Gasphasenabscheidung wird der Grundkörper, bestehend aus dem Kern 1 mit der Kupfer- oder Aluminiumseele und der Hülle 2 aus dem vorzugsweise passivierenden Metall oberflächlich, beispielsweise durch Sand- oder Kugelstrahlen, aufgeraut. Die Aufrauung dient der Unterstützung der Haftung. Anschließend erfolgt eine Vorbekeimung in einer Suspension von Nanodiamant- und 0,25 µm Diamantpulver in Ethanol.

Gemäß einer besonders bevorzugten Ausführungsform werden dotierte Diamantelektroden eingesetzt, die vor der Erstinbetriebnahme keiner vollständigen oxidativen Vorbehandlung unterzogen worden sind.

Im Sinne der Erfindung bedeutet der Ausdruck "vollständige Oxidation", dass die Oberfläche der Elektrode, die im unbehandelten Zustand hydriert ist, bis zur höchst möglichen Oxidationsstufe oxidiert wird, wobei angenommen wird, dass sich hierbei Carbonylgruppen ausbilden.

Diamantelektroden, die einer solchen anodischen Vorbehandlung beziehungsweise Polarisation unterzogen worden sind, werden allgemein für besonders stabil gehalten und sollen sich über sehr lange Zeit elektrochemisch unverändert verhalten. Theoretische Überlegungen hierzu finden sich in H. B. Martin, A. Arguitia, U. Landau, A. B. Anderson, J.C. Angus, in: J. Electrochem. S.o.k. 143 (1996) L.133.

Experimentelle Untersuchen ergaben jedoch, dass durch Vorpolarisation zwar der erwünschte stabilisierte Zustand der Elektroden erreicht werden kann, dies jedoch auf Kosten der Intensität und der Effektivität geht.

Überraschenderweise wurde festgestellt, dass für die Herstellung von Peroxo-dischwefelsäure auch nicht, beziehungsweise lediglich teilweise, vorpolarisierte Diamantelektroden eine ausreichende Stabilität aufweisen.

Werden nicht, beziehungsweise teilweise, vorpolarisierte Diamantelektroden verwendet, muss die Spannung in einem Bereich gehalten werden, in dem keine vollständige Vorpolarisierung erfolgt. Die Verfahren wird also stets in dem Potentialbereich unterhalb derjenigen Spannung betrieben, bei der sich Sauerstoff entwickeln kann, das heißt, Polarisation auftritt. Um gleichwohl möglichst hohe Effektivitätsgrade zu erhalten, sollte die Spannung jedoch möglichst dicht unterhalb dieses Potentialbereichs gehalten werden.

Eine nähere Untersuchung dieses Effektes ergab, dass sich die Effektivität der Elektrode steigern lässt, wenn man sie vor der eigentlichen Inbetriebnahme gezielt mit einer Ladung von circa 0,1 C/cm² Elektrodenoberfläche zur teilweisen Oxidation beaufschlagt.

"Teilweise Oxidation" bedeutet im Sinne der Erfindung, dass die Oxidation bei einer niedrigeren Oxidationsstufe als der, die sich bei der vollständigen Vorpolarisation einstellt, gestoppt wird. Es wird angenommen, dass sich hierbei an der Elektrodenoberfläche Hydroxylgruppen bilden.

Die Effektivität steigt bis ungefähr zu dieser Ladung an, um bei weiterer Ladungszufuhr deutlich wieder abzunehmen und schließlich unter den ursprünglichen Wert wie vorbeschrieben abzufallen.

In Figur 3 ist dieses unerwartete Verhalten von Diamantelektroden anhand eines Cyclovottagramms dargestellt. Nach rechts ist das Potential gegenüber einer Standardwasserstoffelektrode (SHE) in Volt aufgetragen, nach oben die Stromdichte in A/cm². Die bei der Aufnahme dieses Cyclovoltagramms herrschende Temperatur betrug 25 °C, die Gegenelektrode bestand aus Platin und als Elektrolyt wurde 1n H₂SO₄ eingesetzt. Die Messgeschwindigkeit betrug 200 mV/s.

Das Cyclovoltagramm zeigt in der durchgezogenen Linie das Verhalten einer Diamantelektrode, nachdem sie vorpolarisiert worden ist. Hier hat es also eine oxidative Vorbehandlung gegeben, beispielsweise durch das Anlegen einer sehr hohen Spannung über einen längeren Zeitraum.

Die anderen unterschiedlich punktierten Linien zeigen das Verhalten der erfindungsgemäß bevorzugt eingesetzten Diamantelektrode ohne, beziehungsweise mit einer teilweisen Vorpolarisierung. Bereits beim ersten Zyklus zeigt sich im Bereich um etwa 2,2 V ein kleines Maximum, beziehungsweise ein Wendepunkt bei etwa 2,35 V.

Dieses Maximum deutet auf eine elektrochemische Reaktion hin. Erst bei noch höherer Spannung tritt das erwartete Maximum an Stromdichte durch die zunehmende Sauerstoffentwicklung ein.

Lässt man die gleiche Elektrode jetzt einen weiteren Zyklus durchlaufen, so wird das Maximum bei etwa 2,2 V schon sehr deutlich und das anschließende Minimum bei 2,4 V ist klar erkennbar. Dieser Trend setzt sich mit weiteren Zyklen fort. Er wird am stärksten im 6. Zyklus, wobei sich das Maximum hier zu etwa 2,4 V hinverschoben hat und auch das anschließende Minimum jetzt bei einem höheren Spannungswert von etwa 2,65 V eintritt.

Bei noch weiteren Zyklen nimmt die Größe des Maximums dann wieder deutlich ab. Dargestellt ist noch die Kurve für den 10. Zyklus. Das Maximum verschiebt sich weiter zu höheren Spannungswerten, nimmt aber in seiner Höhe ab. Auch das anschließende Minimum verschiebt sich zu höheren Spannungswerten. Diese Tendenz setzt sich bei weiteren, hier in der Figur nicht mehr dargestellten Zyklen fort.

Die nicht reversible, elektrochemische Reaktion nimmt also mit jedem Zyklus zunächst an Intensität zu, um dann wieder abzunehmen. Letztlich ist die durchgezogene schwarze Linie zugleich eine tendenzielle Entwicklung, die auch bei weiteren Zyklen dann als Grenzwert angestrebt wird.

Es ist wiederum deutlich zu erkennen, dass die elektrochemische Reaktion nach der Vorpolarisation nur noch mit geringer Intensität abläuft. Bei dieser Reaktion handelt es sich um die Bildung von sehr reaktiven Sauerstoffverbindungen.

Diese Reaktion findet auch an anderen Elektrodenmaterialien statt, allerdings nur unter gleichzeitiger Bildung von Sauerstoff und somit mit deutlich niedrigerer Effizienz.

In der Praxis wird man das Potential den Elektroden nicht in Form eines oder mehrerer Zyklen zuführen, da dieses sehr aufwendig ist.

Mit Hilfe dieser Zyklen kann man jedoch für einen bestimmten Elektrodentyp sehr präzise ermitteln, bei welcher zugeführten Ladung sie am effektivsten arbeitet, das heißt, ab welcher Ladung die Effektivität wieder abnimmt.

Genau betrachtet, handelt es sich hier um die Ladung pro Flächeneinheit der Elektrodenoberfläche. Bei unterschiedlichen Elektrodentypen variiert jedoch die optimale Ladungsmenge pro Flächeneinheit. Dies liegt daran, dass die Oberflächenstruktur, also beispielsweise die Kristallorientierung oder auch die Form der Elektrode diesen maximalen Bereich beeinflussen.

Ist jedoch für einen bestimmten Elektrodentyp durch Durchlaufen mehrerer Zyklen dieser Ladungsgehalt experimentell bestimmt, kann bei weiteren Elektroden des gleichen Typs die Ladung gezielt zugeführt werden, also nicht in mehreren Zyklen, sondern durch entsprechende zeitliche Beaufschlagung einer jeden Elektrode eben mit dieser Ladung.

Experimentell hat sich herausgestellt, dass der optimale Bereich bei ungefähr 0,01 bis 1, insbesondere bei ca. 0,1, Coulomb pro Quadratzentimeter (C/cm²) liegt.

Der Hintergrund dieses unerwarteten und bisher in Veröffentlichungen noch nicht berichteten Effekts liegt vermutlich darin, dass diese Ladungszufuhr die Bildung von OH-Gruppen auf der Kristalloberfläche fördert, die anschließend die Effektivität der Elektrode steigern. Wird mehr Ladung als zur maximalen Effektivität zugeführt, beginnen diese OH-Gruppen möglicherweise miteinander zu reagieren und dadurch die Effektivität wieder nach Erreichen des Maximums herabzusetzen.

Aus dieser Untersuchung wird deutlich, dass durch Verzicht auf die übliche, dass heißt vollständige Vorpolarisation die Erzeugung reaktiver Sauerstoffkomponenten wie Peroxo-dischwefelsäure an derartigen Diamantelektroden vorteilhaft beeinflusst werden kann.

Nachstehend wird das vorliegende Verfahren anhand eines Beispiels veranschaulicht.

### 1. Herstellung einer Elektrode mit einer bordotierten Diamantschicht

Eine bordotierte Diamantschicht wurde mittels HF-CVD (Hot Filament Chemical Vapour Deposition) Technik auf einkristallinen p-Si (100) Wafern (0,1 Ωcm, vertrieben unter der Bezeichnung Siltronix) hergestellt.

Die Temperatur der Filamente lag in einem Bereich von 2440 °C bis 2560 °C, das Substrat wurde bei 830 °C gehalten. Als Reaktivgas wurde Methan in einem Überschuss von Wasserstoff (1 % Methan in H₂) eingesetzt. Zur Dotierung wurde Trimethylboran in einer Konzentration von 3 ppm verwendet. Das Gasgemisch wurde der Reaktionskammer mit einer Fließgeschwindigkeit von 5 dm³/min zugesetzt, wobei sich eine Wachstumsrate von 0,24 µm/h für die Diamantschicht ergab. Die erhaltene Diamantschicht hatte eine Dicke von etwa 1 µm. Es wurden säulenförmige, statistisch texturierte polykristalline Schichten erhalten.

### 2. Herstellung von Peroxo-dischwefelsäure

Unter Verwendung von gemäß Beispiel 1 erhaltenen Elektroden wurde Peroxo-dischwefelsäure hergestellt. Die Herstellung erfolgte in einer einzelligen elektrolytischen Durchflusszelle A **(****Figur 4****)** mit H₂SO₄ als Elektrolyten 7 mit einem Elektrolyteinlass 8 und einem -abfluss 9 sowie elektrischen Anschlüssen 10, 11. Die Diamantelektrode war die Anode 5 und Zirkonium die Kathode 6. Beide Elektroden waren rund mit einem Durchmesser von 80 mm und einer Fläche von jeweils 50 cm². Der Abstand zwischen den Elektroden betrug 10 mm. Für den Elektrolyten 7 wurde ein thermoregulierter Glasvorratsbehälter von 500 cm³ verwendet und mit Hilfe einer Pumpe durch die Zelle A zirkuliert.

Die Elektrolyse wurde unter galvanostatischen Bedingungen und einer Elektrolyttemperatur von 25 °C durchgeführt. Während der Elektrolyse wurde die Konzentration der Peroxo-dischwefelsäure mittels jodometrischer Titration bestimmt und in Abhängigkeit von der eingesetzten spezifischen elektrischen Ladung (Ah/dm³) aufgezeichnet (Figur 5). Die Bildung von Peroxo-dischwefelsäure wurde mittels des spezifischen Ni(OH)₂ -Tests in Gegenwart von Silbernitrat zur Vermeidung von Störreaktionen mit anderen Oxidationsmitteln wie H₂O₂ bestätigt.

Zur Vermeidung der elektrochemischen Reduktion von Peroxo-dischwefelsäure an der Kathode und deren Hydrolyse zur Peroxo-monoschwefelsäure erfolgte die Elektrolyse bei einem niedrigen Schwefelsäureumsatz (< 5%) und bei kurzen Elektrolysezeiten (< 1 h).

Das Ergebnis ist in Figur 5 gezeigt: Nach rechts ist die Ladung in Ah/dm³ und nach oben die Konzentration von H₂S₂O₈ in mol/l aufgetragen. Die vier eingetragenen Messreihen repräsentieren dann folgende Verläufe:
(a) Schwefelsäurekorizentration: 1,0 Mol/L, Stromdichte i = 30 mA/cm
(b) Schwefelsäurekonzentration 7,5 Mol/L, Stromdichte i = 30 mA/cm²
(c) Schwefelsäurekonzentration 7,5 Mol/L, Stromdichte i = 200 mA/cm²
(d) theoretische Schwefelsäurekonzentration bei einer Effektivität von 100 %; Temperatur jeweils 25 °C.

Der theoretische Wert gemäß (d) wurde anhand des faradayschen Gesetzes und einem Normalpotential E° = 2,01 V für SO₄²⁻/S₂O₈²⁻berechnet.

### Bezugszeichenliste

- 1: Kern
- 2: Hülle
- 3: Diamantschicht
- 4: Zwischenschicht (Interface)

- A: Elektrolysezelle

- 5: Anode
- 6: Kathode
- 7: . Elektrolyt
- 8: Elektrolyteinlass
- 9: Elektrolytabfluss

- 10, 11: elektrische Anschlüsse

## Patentansprüche

1. Verfahren zur elektrochemischen Herstellung von Peroxo-dischwefelsäure und Peroxodisulfaten durch elektrochemische Oxidation von Schwefelsäure,
**dadurch gekennzeichnet,**
**dass** als Anode (5) eine Elektrode mit einer dotierten Diamantschicht (3) verwendet wird, dass die Elektrolyse bei einer Stromdichte in einem Bereich von 10 Am/cm², vorzugsweise 100 mA/cm² bis 1000 mA/cm² durchgeführt wird, und
**dass** die Spannung an der Elektrode während des Betriebs ünterhalb des oder gerade in dem Potentialbereich liegt, bei dem eine Sauerstoffentwicklung beginnt.

2. Verfahren nach Anspruch 1,
**dadurch gekennzeichnet,**
**dass** die Schwefelsäurekonzentration des Elektrolyten (7) in einem Bereich von 0,1 Mol bis 7,5 Mol liegt.

3. Verfahren nach einem der vorhergehenden Ansprüche,
**dadurch gekennzeichnet,**
**dass** als Elektrolysezelle eine monopolare Zelle verwendet wird.

4. Verfahren nach einem der Ansprüche 1 bis 3,
**dadurch gekennzeichnet,**
**dass** als Elektrolysezelle bipolare Zellen verwendet werden.

5. Verfahren nach Anspruch 3 order 4,
**dadurch gekennzeichnet,**
**dass** der Elektrodenraum der Zellen unterteilt ist.

6. Verfahren nach Anspruch 5,
**dadurch gekennzeichnet,**
**dass** der Elektrodenraum der Zellen durch eine ionenselektive Membran unterteilt ist.

7. Verfahren nach einem der vorhergehenden Ansprüche,
**dadurch gekennzeichnet,**
**dass** die Elektrodenform ausgewählt ist unter einer Platten-, Streckmetall-, Gitter-, Netzelektrode oder dreidimensionalen Elektrode.

8. Verfahren nach Anspruch 7,
**dadurch gekennzeichnet,**
**dass** als Plattenelektrode eine gesinterte poröse oder eine gesinterte dichte Plattenelektrode verwendet wird.

9. Verfahren nach einem der vorhergehenden Ansprüche,
**dadurch gekennzeichnet,**
**dass** die Anode (5) eine großflächige Schicht aus dotiertem Diamant (3) auf einem Grundkörper (1, 2) aufweist.

10. Verfahren nach Anspruch 9,
**dadurch gekennzeichnet,**
**dass** der Grundkörper (1, 2) unterhalb der Schicht aus Diamant (3) ein Material (2) aufweist, das ausgewählt ist unter einem selbstpassivierenden Metall, insbesondere Titan, Niob, Tantal, Zirkon oder einer Legierung mit mindestens einem dieser Metalle, Silicium, Siliciumkarbid, siliciumfiltriertes Siliciumkarbid (SiSiC) und einer siliciumbasierten Keramik.

11. Verfahren nach einem der vorhergehenden Ansprüche,
**dadurch gekennzeichnet,**
**dass** zwischen dem Grundkörper (1, 2) und der Schicht aus Diamant (3) eine karburierte Zwischenschicht (4), insbesondere eine Metallkarbidschicht oder eine Carbonitridschicht, vorgesehen ist.

12. Verfahren nach einem der vorhergehenden Ansprüche,
**dadurch gekennzeichnet,**
**dass** die Schicht aus Diamant (3) mit einem Element ausgewählt unter Bor, Stickstoff, Phosphor oder Schwefel dotiert ist.

13. Verfahren nach Anspruch 12,
**dadurch gekennzeichnet,**
**dass** die Schicht aus Diamant (3) mit Bor dotiert ist.

14. Verfahren nach Anspruch 13,
**dadurch gekennzeichnet,**
**dass** der Borgehalt in der Schicht aus Diamant (3) in einem Bereich von 10 pm bis 10000 ppm liegt.

15. Verfahren nach Anspruch 12,
**dadurch gekennzeichnet,**
**dass** der Stickstoffgehalt in der Schicht aus Diamant (3) in einem Bereich von 5 bis 100 ppm liegt.

16. Verfahren nach einem der vorhergehenden Ansprüche,
**dadurch gekennzeichnet,**
**dass** die Elektrode mit einer dotierten Diamantschicht (3) keiner vollständige Vorpolarisation unterzogen worden ist.

17. Verfahren nach Anspruch 16,
**dadurch gekennzeichnet,**
**dass** die Elektrode vor der Elektrolyse mit einer Ladung von 0,01 C/cm² bis 1C/cm² Elektrodenoberfläche vor der Erstinbetriebnahme, insbesondere mit einer Ladung von 0,05 C/cm² bis 0,2 C/cm², beaufschlagt worden ist.

## Claims

1. A process for the electrochemical production of peroxo-disulphuric acid and peroxo-disulphates by the electrochemical oxidation of sulfuric acid,
**characterised in** using an electrode coated with a doped diamond layer for being the anode (5),
carrying out the electrolysis using a current density ranging from 10 mA/cm² to 5000 mA/cm², particularly ranging from 100 mA/cm² to 1000 mA/cm², and
wherein the voltage at the electrode lies during operation below or precisely in the potential range at which an oxygen evolution starts.

2. The process of claim 1,
**characterised in that**
the sulfuric acid concentration of the electrolyte (7) ranges from 0.1 mole to 7.5 mole.

3. The process of any of the preceding claims,
**characterised in** using
a monopolar cell as the electrolytic cell.

4. The process according to any of the claims 1 to 3,
**characterised in** using a
bipolar cell as the electrolytic cell.

5. The process of claims 3 or 4,
**characterised in that**
the electrode chamber of the cells is subdivided.

6. The process of claim 5,
**characterised in that**
the electrode chamber of the cells is subdivided by an ion-selective membrane.

7. The process according to any one of the preceding claims,
**characterised in**
selecting the electrode form from the group consisting of a plate electrode, an expanded metal electrode, a lattice electrode, a mesh electrode and a three-dimensional electrode.

8. The process of claim 7,
**characterised in that**
the plate electrode is a porous sintered plate electrode or a dense sintered plate electrode.

9. The process according to any one of the preceding claims,
**characterised in** a
large-area layer of doped diamond (3) on a base member (1, 2).

10. The process of claim 9,
wherein
the base member (1, 2) below the layer of diamond (3) comprises a material (2) that is selected from a metal being self-passivating, particularly from the group consisting of titanium, niobium, tantalum, zirconium and alloys therof, silicon, silicon carbide, silicon-filtered silicon carbide (SiSiC) and silicon-based ceramic.

11. The process according to any one of the preceding claims,
**characterised in** comprising an
intermediate layer (4) position between the base member (1, 2) and the layer of diamond (3), said intermediate layer being a carburised intermediate layer (4), particularly being a metal carbide layer or a carbonitride layer.

12. The process according to any one of the preceding claims,
**characterised in that**
the layer of diamond (3) is doped with an element selected from the group consisting of boron, nitrogen, phosphorus, and sulfur.

13. The process of claim 12,
**characterised in that**
the layer of diamond (3) is doped with boron.

14. The process of claim 13,
**characterised in that**
the boron content in the layer of diamond (3) ranges from 10 ppm to 10 000 ppm.

15. The process of claim 12,
**characterised in that**
the nitrogen content in the layer of diamond (3) ranges from 5 to 100 ppm.

16. The process according to any one of the preceding claims,
**characterised in**
not completely pre-polarisating the electrode with the doped diamond layer (3).

17. The process of claim 16,
**characterised in** charging
the electrode surface with a load of 0.01 C/cm² to 1 C/cm²
before the step of electrolysis, particularly charging the electrode surface with a load of 0.05 C/cm² to 0.2 C/cm².

## Revendications

1. Procédé de préparation par électrochimie d'acide peroxo-pyrosulfurique et de peroxodisulfates par oxydation électrochimique de l'acide sulfurique,
**caractérisé en ce que** l'on utilise comme anode (5) une électrode ayant une couche de diamant (3) dopée, **en ce que** l'électrolyse est réalisée à une densité située dans une plage allant de 10 mA/cm² à 5000 mA/cm², de préférence 100 mA/cm² à 1000 mA/cm², et **en ce que** la tension sur l'électrode se situe pendant le service en dessous de celle juste dans la plage de potentiel à laquelle un dégagement d'oxygène commence.

2. Procédé selon la revendication 1,
**caractérisé en ce**
**que** la concentration en acide sulfurique de l'électrolyte (7) se situe dans une plage allant de 0,1 mole à 7,5 moles.

3. Procédé selon l'une des revendications précédentes,
**caractérisé en ce**
**que** l'on utilise une cellule monopolaire comme cellule d'électrolyse.

4. Procédé selon l'une des revendications 1 à 3,
**caractérisé en ce**
**que** l'on utilise des cellules bipolaires comme cellule d'électrolyse.

5. Procédé selon la revendication 3 ou 4,
**caractérisé en ce**
**que** l'espace destiné aux électrodes des cellules est divisé.

6. Procédé selon la revendication 5,
**caractérisé en ce**
**que** l'espace destiné aux électrodes des cellules est divisé par une membrane sélective d'ions.

7. Procédé selon l'une des revendications précédentes,
**caractérisé en ce**
**que** la forme des électrodes est choisie parmi une électrode plate, une électrode fil, une électrode métallique, une électrode grille, une électrode réseau ou une électrode tridimensionnelle.

8. Procédé selon la revendication 7,
**caractérisé en ce**
**que** l'on utilise une électrode plate poreuse frittée ou une électrode plate dense frittée comme électrode plate.

9. Procédé selon l'une des revendications précédentes,
**caractérisé en ce**
**que** l'anode (5) présente une couche de grande surface constituée de diamant dopé (3) sur un corps de base (1, 2).

10. Procédé selon la revendication 9,
**caractérisé en ce**
**que** le corps de base (1, 2) présente, en dessous de la couche en diamant (3), une matière (2) qui est choisie parmi un métal auto-passivant, notamment le titane, le niobium, le tantale, le zircon ou un alliage avec au moins un de ces métaux, le silicium, le carbure de silicium, le carbure de silicium infiltré avec du silicium (SiSiC) et une céramique à base de silicium.

11. Procédé selon l'une des revendications précédentes,
**caractérisé en ce**
**que**, entre le corps de base (1, 2) et la couche de diamant (3), on prévoit une couche intermédiaire carburée (4), en particulier une couche de carbure métallique ou une couche de nitrure de carbone.

12. Procédé selon l'une des revendications précédentes,
**caractérisé en ce**
**que** la couche de diamant (3) est dopée avec un élément choisi parmi le bore, l'azote, le phosphore ou le soufre.

13. Procédé selon la revendication 12,
**caractérisé en ce**
**que** la couche de diamant (3) est dopée au bore.

14. Procédé selon la revendication 13,
**caractérisé en ce**
**que** la teneur en bore dans la couche de diamant (3) est située dans une plage allant de 10 pm à 10000 ppm.

15. Procédé selon la revendication 12,
**caractérisé en ce**
**que** la teneur en azote dans la couche de diamant (3) se situe dans une plage allant de 5 à 100 ppm.

16. Procédé selon l'une des revendications précédentes,
**caractérisé en ce**
**que** l'électrode avec une couche de diamant (3) dopée n'est pas soumise à une prépolarisation complète.

17. Procédé selon la revendication 16,
**caractérisé en ce**
**que** l'électrode a été soumise avant l'électrolyse à une charge de 0,01 C/cm² à 1C/cm² de la surface de l'électrode avant la première mise en service, notamment à une charge de 0,05 C/cm² à 0,2 C/cm².
